# EUROPÄISCHE PATENTSCHRIFT

(11) **EP 3 338 254 B1**
(45) Veröffentlichungstag und Bekanntmachung des Hinweises auf die Patenterteilung: **27.09.2023**
(21) Anmeldenummer: 16757585.1
(22) Anmeldetag: 12.08.2016
(51) Int. Cl.: G07D 7/02, G07D 7/06

(54) **DOKUMENTENPRÜFGERÄT ZUM ÜBERPRÜFEN DER ECHTHEIT EINES DOKUMENTES**
AUTHENTICATING DEVICE FOR A DOCUMENT
APPAREIL DE VERIFICATION DE DOCUMENT

(30) Priorität: 18.08.2015 DE 102015113665
(43) Veröffentlichungstag der Anmeldung: 27.06.2018
(73) Patentinhaber: Bundesdruckerei GmbH, 10969 Berlin (DE)
(72) Erfinder: COBERNUSS, Martin, 30419 Hannover (DE); HESSE, Holger, 30655 Hannover (DE); MAGGIONI, Christoph, 10961 Berlin (DE); HOLTMANN, Alwin, 30451 Hannover (DE)
(74) Vertreter: Patentship Patentanwaltsgesellschaft mbH
(86) Internationale Anmeldenummer: PCT/EP2016/069285
(87) Internationale Veröffentlichungsnummer: WO 2017/029236

(56) Entgegenhaltungen:
- WO-A1-02/01512
- WO-A1-2014/192178
- CH-A1- 708 368
- DE-A1-102013 107 951
- DE-A1-102013 113 667
- US-B2- 8 542 094

## Beschreibung

Moderne Dokumente, wie beispielsweise Personalausweise oder Reisepässe, umfassen in der Regel mehrere Prüfmerkmale, welche zur Dokumentenprüfung eingesetzt werden können. Ein Beispiel eines Prüfmerkmals ist beispielsweise ein optisch erfassbares Sicherheitsmerkmal, das bei Beleuchtung des Dokumentes mit Licht einer vorbestimmten Wellenlänge, beispielsweise einer Infrarotwellenlänge, sichtbar wird.

Die Dokumentenprüfung wird üblicherweise unter Verwendung von Dokumentenprüfgeräten durchgeführt, welche die Dokumentenprüfung auf der Basis der Prüfmerkmale durchführen. Hierbei können Prüfalgorithmen eingesetzt werden, welche die Dokumentenprüfung auf der Basis von für jedes Dokument, beispielsweise, softwaretechnisch hinterlegten Prüfdefinitionen, welche die Prüfmerkmale definieren, durchführen.

Die Prüfdefinitionen werden üblicherweise herstellerseitig in den Dokumentenprüfgeräten implementiert und in regelmäßigen Abständen mit Aktualisierungspaketen aktualisiert. Die gleichzeitige Aktualisierung einer Vielzahl von Dokumentenprüfgeräten über ein Kommunikationsnetzwerk erhöht jedoch die temporäre Netzwerklast in dem Kommunikationsnetzwerk und verhindert die Benutzung der Dokumentenprüfgeräte während des Aktualisierungsvorgangs.

Die Offenlegungsschrift WO 2014/1921781 beschreibt ein Authentifikationssystem.

Die Offenlegungsschrift DE 10 2013 113 667 A1 beschreibt ein Verfahren zum Entriegeln einer Fahrzeugverriegelungsanlage eines Fahrzeugs unter Verwendung eines elektronisch auslesbaren Identifikationsdokuments.

Die Offenlegungsschrift WO 02/01512 A1 beschreibt ein Authentifizierungsverfahren unter Verwendung eines Mobiltelefons.

Die Offenlegungsschrift DE 10 2013 107 951 A1 beschreibt ein Verfahren zur Überprüfung der Echtheit eines Dokumentes unter Verwendung zumindest einer Zusatzinformation.

Die Patentschrift US 8,542,094 B2 beschreibt eine Vorrichtung und ein Verfahren zum sicheren Detektieren eines Items und ein Verfahren zum sicheren Zugreifen auf Informationen, die mit dem Item verknüpft sind.

Die Offenlegungsschrift CH708368A1 offenbart ein Dokumentenprüfgerät zur Prüfung eines Dokumentes, mit: einer Erfassungseinrichtung zum Erfassen von Dokumentendaten des Dokumentes.

Es ist daher die Aufgabe der vorliegenden Erfindung, ein verbessertes Konzept zur Bereitstellung von Prüfdefinitionen in Dokumentenprüfgeräten zu schaffen.

Diese Aufgabe wird durch die Merkmale der unabhängigen Ansprüche gelöst. Vorteilhafte Weiterbildungsformen sind Gegenstand der abhängigen Ansprüche, der Beschreibung sowie der Zeichnungen.

Die vorliegende Erfindung basiert auf der Erkenntnis, dass die obige Aufgabe durch eine zentrale Speicherung von Prüfdefinitionen in einem über ein Kommunikationsnetzwerk erreichbaren Kommunikationsserver gelöst werden kann. Die Prüfdefinitionen können auf diese Weise zentral aktualisiert und den Dokumentenlesegeräten dokumentenspezifisch und zur Verfügung gestellt werden.

Auf diese Weise kann ein Dokumentenprüfgerät, das eine Dokumentenprüfung durchführt, die jeweils aktuelle Prüfdefinition für das zu prüfende Dokument automatisch über das Kommunikationsnetzwerk von dem Kommunikationsserver abrufen.

Dadurch wird die Wahrscheinlichkeit einer gleichzeitigen Aktualisierung einer Mehrzahl von Prüfdefinitionen in Dokumentenlesegeräten verringert, was zu einer Reduktion von temporären Netzwerklastüberhöhungen führen kann. Außerdem wird dadurch sichergestellt, dass das jeweilige Dokumentenprüfgerät die jeweils aktuellste Prüfdefinition abrufen und verwenden kann. Durch die dokumentenspezifische Zurverfügungstellung der Prüfdefinitionen wird auch eine unnötige Aktualisierung nicht benötigter Prüfdefinitionen vermieden, was die Netzwerklast weiter verringert.

Gemäß einem Aspekt betrifft die Erfindung ein Dokumentenprüfgerät zur Prüfung eines Dokumentes, mit einer Erfassungseinrichtung zum Erfassen von Dokumentendaten eines Dokumentes, einer Kommunikationsschnittstelle, welche ausgebildet ist, eine Prüfdefinition von einem entfernten Kommunikationsserver über ein Kommunikationsnetzwerk abzurufen, wobei die Prüfdefinition zumindest ein Prüfmerkmal des Dokumentes definiert, und einem Prozessor, welcher ausgebildet ist, das Prüfmerkmal anhand der erfassten Dokumentendaten gemäß der Prüfdefinition zu prüfen, um das Dokument, insbesondere die Echtheit des Dokumentes, zu prüfen.

Die Prüfung des Dokumentes kann beispielsweise zur Prüfung der durchgeführt werden.

Die Kommunikationsschnittstelle kann ausgebildet sein, die Prüfdefinition automatisch, beispielsweise ansprechend auf das Auslösen der Prüfung des Dokumentes, abzurufen, und hierzu die Kommunikationsverbindung zu dem entfernten Kommunikationsserver automatisch aufbauen oder, bei bereits bestehender Kommunikationsverbindung aufrechterhalten.

Der Aufbau der Kommunikationsverbindung zu dem Kommunikationsserver wird beispielsweise unter Verwendung einer Netzadresse, welche dem Kommunikationsserver zugeordnet ist, durchgeführt. Dadurch wird der Vorteil erreicht, dass das Dokumentenprüfgerät selbstständig die jeweils aktuelle Prüfdefinition über das Kommunikationsnetzwerk abrufen kann.

Das Dokument kann eines der folgenden Dokumente sein: Identitätsdokument, wie Personalausweis, Reisepass, Zugangskontrollausweis, Berechtigungsausweis, Unternehmensausweis, Steuerzeichen oder Ticket, Führerschein oder Kraftfahrzeugausweis, Wertdokument, Zahlungsmittel, beispielsweise eine Bankkarte oder Kreditkarte. Das Dokument kann Prüfmerkmale, beispielsweise Hologramme, Wasserzeichen, Mikroschriften oder optisch veränderliche Tinte, umfassen. Das Dokument kann ein- oder mehrlagig bzw. papier- und/oder kunststoffbasiert sein. Das Dokument kann aus kunststoffbasierten Folien aufgebaut sein, welche zu einem Kartenkörper mittels Verkleben und/oder Laminieren zusammengefügt werden, wobei die Folien bevorzugt ähnliche stoffliche Eigenschaften aufweisen. Ferner kann das Dokument aus Polycarbonat gefertigt sein.

Gemäß einer Ausführungsform ist die Kommunikationsschnittstelle ausgebildet, ein Anfragesignal über das Kommunikationsnetzwerk zu dem entfernten Kommunikationsserver auszusenden, um die Prüfdefinition abzurufen. Das Anfragesignal kann beispielsweise das Dokumentenprüfgerät an sich identifizieren. Das Anfragesignal kann ferner kryptographisch unter Verwendung eines kryptographischen Schlüssels verschlüsselt sein, wodurch eine sichere Kommunikation durchgeführt werden kann.

Gemäß einer Ausführungsform ist die Kommunikationsschnittstelle ausgebildet, mit dem Anfragesignal eine Dokumentenidentifikation über das Kommunikationsnetzwerk zu dem entfernten Kommunikationsserver auszusenden, um die Prüfdefinition abzurufen. Die Dokumentenidentifikation kann beispielsweise eine Dokumentennummer sein oder eine Dokumentenangabe, welcher aus den Dokumentendaten extrahierbar ist. Repräsentieren die Dokumentendaten eine optische Aufnahme des Dokumentes, so kann die Dokumentenidentifikation beispielsweise eine darin enthaltene Dokumenten-ID sein. Die Dokumentenidentifikation kann ferner aus einem Chip des Dokumentes ausgelesen werden. Auf diese Weise wird sichergestellt, dass die dem Dokument oder der Dokumentenart zugeordnete Prüfdefinition abgerufen wird.

Gemäß einer Ausführungsform ist der Prozessor ausgebildet, die Dokumentenidentifikation, insbesondere einen Dokumententyp, eine Angabe über eine Hersteller des Identifikationsdokumentes oder eine Dokumentennummer, aus den Dokumentendaten, welche beispielsweise in der Maschinenlesbaren Zone des Dokumentes angeordnet sind, zu extrahieren.

Gemäß einer Ausführungsform ist die Kommunikationsschnittstelle ausgebildet, ein Steuersignal zum Abrufen der Prüfdefinition über das Kommunikationsnetzwerk zu empfangen, ansprechend auf den Empfang des Steuersignals eine Kommunikationsverbindung zu dem entfernten Kommunikationsserver aufzubauen oder aufrechtzuerhalten und die Prüfdefinition abzurufen. Das Steuersignal kann beispielsweise durch den Prozessor erzeugt werden. Auf diese Weise kann sichergestellt werden, dass die Kommunikationsschnittstelle die Kommunikationsverbindung nur im Rahmen der Dokumentenprüfung aufbaut oder aufrechterhält.

Gemäß einer Ausführungsform ist der Prozessor ausgebildet, das Steuersignal ansprechend auf das Erfassen der Dokumentendaten oder auf den Empfang einer Aufforderung zur Abfrage der Prüfdefinition, insbesondere über die Kommunikationsschnittstelle oder von einer Benutzerschnittstelle des Dokumentenprüfgerätes, auszugeben. Die Aufforderung kann beispielsweise von einem Benutzer des Dokumentenprüfgerätes stammen, welcher mit dem Dokumentenprüfgerät über die Kommunikationsschnittstelle kommuniziert.

Gemäß einer anderen Ausführungsform kann die Abfrage mittels der Benutzerschnittstelle (GUI: Graphical User Interface) durch den Benutzer des Dokumentengerätes ausgelöst werden. Dadurch wird in vorteilhafter Weise erreicht, dass die Prüfdefinition ereignisgesteuert über das Kommunikationsnetzwerk abgerufen werden kann, wodurch temporäre Netzwerklasterhöhungen vermieden werden können.

Gemäß einer Ausführungsform betrifft die Erfindung das Dokumentenprüfgerät, welches einen Speicher umfasst, in welchem eine ältere Prüfdefinition gespeichert ist, wobei der Prozessor ausgebildet ist, die gespeicherte ältere Prüfdefinition durch die abgerufene Prüfdefinition zu ersetzen, um den Inhalt des Speichers mit der abgerufenen Prüfdefinition für die nächste Prüfung eines Dokumentes zu aktualisieren. Dadurch wird in vorteilhafter Weise erreicht, dass die jeweils aktuelle Prüfdefinition in dem Dokumentengerät gespeichert wird.

Somit kann gemäß einer Ausführungsform die Kommunikationsschnittstelle ausgebildet sein, die aktuelle Prüfdefinition nur dann von dem Kommunikationsserver abzurufen, falls die vorhandene, ältere Prüfdefinition nicht mehr aktuell ist. Die Aktualität der Prüfdefinition kann beispielsweise durch die Überprüfung eines Zeitpunkts einer Speicherung der älteren Prüfdefinition in dem Speicher überprüft werden. Ist der Speicherzeitpunkt älter als ein Referenzzeitpunkt, so kann die Prüfdefinition abgerufen werden. Ist der Speicherzeitpunkt hingegen jünger als der Referenzzeitpunkt, so kann das Dokumentengerät die gespeicherte Prüfdefinition für die Prüfung des Dokumentes verwenden. Die Aktualität der Prüfdefinition kann aber auch im Rahmen einer Abfrage bei dem Kommunikationsserver überprüft werden, wobei beispielsweise eine Versionsnummer der Prüfdefinition zu dem Kommunikationsserver übertragen wird und der Kommunikationsserver die ältere Prüfdefinition bestätigt oder eine aktuellere Prüfdefinition anzeigt, oder übermittelt.

Dadurch wird in vorteilhafter Weise erreicht, dass das Dokumentenprüfgerät auch ohne Vorliegen eines Kommunikationsnetzwerkes bzw. einer Kommunikationsverbindung verwendet werden kann. Darüber hinaus kann jedes Dokumentenprüfgerät die Prüfdefinitionen selbstständig aktualisieren.

Gemäß einer Ausführungsform ist die Kommunikationsschnittstelle ausgebildet, eine kryptographisch verschlüsselte Kommunikationsverbindung zu dem entfernten Kommunikationsserver aufzubauen, um die Prüfdefinition abzurufen. Die Kommunikationsverbindung kann beispielsweise eine virtuelle private Kommunikationsverbindung oder eine kryptographisch verschlüsselte Kommunikationsverbindung sein. Dadurch können sowohl das Dokumentenprüfgerät als auch der Kommunikationsserver sich gegenseitig authentifizieren. Darüber hinaus kann so die Wahrscheinlichkeit eines Empfangens einer gefälschten Prüfdefinition reduziert werden.

Gemäß einer Ausführungsform ist die Kommunikationsschnittstelle ausgebildet, gemäß einer der folgenden Übertragungstechnologien und/oder Übertragungsprotokolle zu kommunizieren: WLAN, Bluetooth, Ethernet, UMTS, LAN, Ethernet-Protokoll, Internet-Protokoll. Allgemein gesagt, kann die Kommunikationsschnittstelle eine drahtlose Kommunikationsschnittstelle oder eine drahtgebundene Kommunikationsschnittstelle sein. Das Kommunikationsnetzwerk kann beispielsweise Internet sein, so dass die Kommunikation mit Hilfe des Internet-Protokolls (IP) durchgeführt werden kann.

Gemäß einer Ausführungsform ist das Prüfmerkmal optisch erfassbar, wobei die Erfassungseinrichtung ausgebildet ist, die Dokumentendaten optisch zu erfassen, oder wobei das Prüfmerkmal elektrisch erfassbar ist, und wobei die Erfassungseinrichtung ausgebildet ist, die Dokumentendaten elektrisch zu erfassen. Optisch erfassbare Prüfungsmerkmale sind beispielsweise Sicherheitsmerkmale, welche bei Beleuchtung oder Durchleuchtung mit Licht in einem vorbestimmten Wellenlängenbereich, beispielsweise Weißlicht, Infrarotlicht oder Ultraviolettlicht, sichtbar oder vervollständigt sind. Hierzu zählen beispielsweise Farbaufträge, Hologramme, Sicherheitsfäden und andere Sicherheitsmerkmale, welche optisch durch eine Bildaufnahme erfassbar sind. Elektrisch erfassbare Prüfmerkmale sind beispielsweise diejenigen Merkmale, welche aus einem Chip bzw. einem elektrischen Schaltkreis des Dokumentes auslesbar sind oder eine elektrische Eigenschaft des Schaltkreises oder des Chips betreffen, wie beispielsweise eine elektrische Eigenschaft, eine Impedanz, das jeweils verwendete Kommunikationsprotokoll oder dergleichen.

Gemäß einer Ausführungsform ist das Prüfmerkmal ein in einem vorbestimmten Wellenlängenbereich, insbesondere in einem Weißlichtbereich oder Ultraviolettbereich oder Infrarotbereich, optisch erfassbares Sicherheitsmerkmal, insbesondere ein Hologramm, ein Sicherheitsfaden, und die Prüfdefinition definiert die Prüfung des Vorhandenseins des Prüfmerkmals oder einer geometrischen Form des Prüfmerkmals oder einer Anordnung des Prüfmerkmals in dem vorbestimmten Wellenlängenbereich. Die Prüfdefinition kann nicht nur das optisch erfassbare Prüfmerkmal an sich definieren, sondern auch dessen optisch erfassbare Eigenschaften, welche zur Echtheitsprüfung herangezogen werden.

Gemäß einer Ausführungsform ist das Prüfmerkmal optisch erfassbar, und die Erfassungseinrichtung umfasst eine Bildaufnahmeeinrichtung, insbesondere eine Bildkamera, wobei die Bildaufnahmeeinrichtung ausgebildet ist, ein digitales Dokumentenbild des Dokumentes mit dem Prüfmerkmal aufzunehmen, wobei das digitale Dokumentenbild die Dokumentendaten repräsentiert. Das digitale Dokumentenbild umfasst somit eine Abbildung des Dokumentes mit dem optisch erfassbaren Prüfmerkmal, wobei diese Abbildung als ein digitaler Datensatz vorliegt, wodurch die Dokumentendaten bereitgestellt werden.

Gemäß einer Ausführungsform ist das Prüfmerkmal optisch erfassbar, wobei die Prüfdefinition einen optischen Wellenlängenbereich angibt, insbesondere Weißlichtbereich oder Ultraviolettbereich oder Infrarotbereich, in welchem das Prüfmerkmal erfassbar ist, und wobei die Bildaufnahmeeinrichtung ausgebildet ist, die Dokumentenaufnahme in dem optischen Wellenlängenbereich aufzunehmen. Durch die Dokumentenaufnahme in dem optischen Wellenlängenbereich wird in vorteilhafter Weise sichergestellt, dass das optisch erfassbare Prüfmerkmal, beispielsweise ein Sicherheitsmerkmal, für die Dokumentenaufnahme sichtbar gemacht wird.

Gemäß einer Ausführungsform umfasst die Bildaufnahmeeinrichtung eine Beleuchtungseinrichtung, welche ausgebildet ist, das Dokument mit Licht eines Wellenlängenbereichs, insbesondere mit Licht eines durch die abgerufene Prüfdefinition definierten Wellenlängenbereichs zur Prüfung des Prüfmerkmals, für die Aufnahme des Dokumentenbildes zu beleuchten. Die Beleuchtungseinrichtung kann beispielsweise durch den Prozessor gesteuert werden, um Licht eines Wellenlängenbereichs auszusenden, indem das Prüfmerkmal optisch erfassbar ist. Die Information über den Wellenlängenbereich kann in der Prüfdefinition enthalten sein, welche der Prozessor auswerten kann.

Gemäß einer Ausführungsform ist das Prüfmerkmal elektrisch erfassbar, und die Erfassungseinrichtung ist ausgebildet, die Dokumentendaten aus dem Dokument elektrisch zu erfassen oder auszulesen. Gemäß dieser Ausführungsform kann die Erfassungseinrichtung ein Element des Prozessors sein bzw. durch den Prozessor implementiert werden. Gemäß einer Ausführungsform können der Prozessor und die Erfassungseinrichtung jedoch auch unterschiedliche Elemente sein. Die Erfassungseinrichtung kann zur Erfassung der Dokumentendaten beispielsweise auf einen elektrischen Schaltkreis, wie beispielsweise einen Chip, des Dokumentes zugreifen, um die Dokumentendaten auszulesen. Die Dokumentendaten können jedoch aus dem Dokument elektrisch erfasst werden, indem beispielsweise das Dokument einer elektrischen Prüfung unterzogen wird, um Dokumenteneigenschaften, wie beispielsweise ein Vorhandensein eines Chips oder einer Antenne oder das elektrische Verhalten des Dokumentes zu erfassen, was zur Prüfung der Echtheit des Dokumentes herangezogen werden kann.

Gemäß einer Ausführungsform definiert die Prüfdefinition zumindest eines der folgenden Prüfmerkmale: das Dokument umfasst einen oder keinen elektrischen Schaltkreis, insbesondere einen Chip oder eine Antenne, die Seite des Dokumentes, auf welcher ein elektrischer Schaltkreis angeordnet ist, zumindest eine elektrische Eigenschaft eines elektrischen Schaltkreises des Dokumentes, wie eine Betriebsfrequenz, einen Typ einer Kommunikationseinheit, insbesondere einer APDU oder einer APDU-Länge, ein Kommunikationsprotokoll des elektrischen Schaltkreises, eine Zugriffsart auf den elektrischen Schaltkreis, eine Anzahl der zu auszulesenden Datengruppen des elektrischen Schaltkreises, eine Anzahl der zu auszulesenden Datengruppen des elektrischen Schaltkreises, eine Decodiervorschrift für die Datengruppen. Bei nicht ICAOkonformen Dokumenten kann die Prüfdefinition ferner eine Abweichung von der ICAO-Norm sowie Anpassungen des Zugriffs auf den elektrischen Schaltkreis sowie Prüfung der Daten definieren.

Gemäß einer Ausführungsform betrifft die Erfindung das Dokumentenprüfgerät, das ein mobiles Kommunikationsgerät, insbesondere ein Smartphone ist. Soll die Prüfung durch optische Erfassung des Dokumentes durchgeführt werden, so kann beispielsweise zur Bildaufnahme des Dokumentes die Bildkamera des Smartphones verwendet werden. Die Kommunikationsschnittstelle kann beispielsweise durch die Kommunikationsschnittstelle mit der Antenne des Dokumentenprüfgerätes realisiert werden.

Gemäß einer Ausführungsform umfasst das Dokumentenprüfgerät eine optische Anzeige, welche ausgebildet ist, ein Ergebnis der durch den Prozessor durchgeführten Prüfung des Prüfmerkmals, anzuzeigen.

Gemäß einer Ausführungsform ist das Dokumentenprüfgerät ein Dokumentenlesegerät.

Gemäß einem weiteren Aspekt betrifft die Erfindung einen Kommunikationsserver zur Bereitstellung von Prüfdefinitionen, welche Prüfmerkmale zur Prüfung von Dokumenten definieren, mit einer Kommunikationsschnittstelle, welche ausgebildet ist, ein Anfragesignal über ein Kommunikationsnetzwerk von einem entfernten Dokumentenprüfgerät zu empfangen, wobei das Anfragesignal eine Übersendung einer dokumentenspezifischen Prüfdefinition für ein Dokument anfordert, wobei die Prüfdefinition zumindest eine Prüfung des Prüfmerkmals des Dokumentes definiert, einem Speicher, in welchem Prüfdefinitionen von Prüfmerkmalen einer Mehrzahl von Dokumenten gespeichert ist, wobei die Kommunikationsschnittstelle ausgebildet ist, die angeforderte Prüfdefinition aus dem Speicher auszulesen und über das Kommunikationsnetzwerk an das entfernte Dokumentenprüfgerät auszusenden.

Die Kommunikationsschnittstelle des Kommunikationsservers ist beispielsweise ausgebildet, gemäß der vorgenannten Übertragungstechnologien über Protokollen zu arbeiten. Der Kommunikationsserver kann ferner ausgebildet sein, mit dem Dokumentenprüfgerät gemäß dem erstgenannten Aspekt zu kommunizieren.

Die im Zusammenhang mit dem Dokumentenprüfgerät beschriebenen Merkmale und Definitionen gelten daher entsprechend für den Kommunikationsserver.

Gemäß einem weiteren Aspekt betrifft die Erfindung ein Verfahren zum Prüfen eines Dokumentes, mit: Erfassen von Dokumentendaten des Dokumentes, Abrufen einer Prüfdefinition von einem entfernten Kommunikationsserver über ein Kommunikationsnetzwerk, wobei die Prüfdefinition zumindest ein Prüfmerkmal des Dokumentes definiert, und Prüfen des Prüfmerkmals anhand der erfassten Dokumentendaten gemäß der Prüfdefinition. Dadurch kann effizient die Echtheit des Dokumentes geprüft werden.

Das Verfahren kann gemäß einer Ausführungsform mittels des Dokumentenlesegerätes gemäß dem erstgenannten Aspekt durchgeführt werden. Gemäß einer anderen Ausführungsform kann das Verfahren gemäß dem Dokumentenlesegerät gemäß der erstgenannten Ausführungsform und dem Kommunikationsserver gemäß der zweitgenannten Ausführungsform durchgeführt werden.

Gemäß einem weiteren Aspekt betrifft die Erfindung ein Computerprogramm, welches eingerichtet ist, eines der vorgenannten Verfahren auf einem Computer auszuführen.

Gemäß einem weiteren Aspekt ist das Dokumentenprüfgerät gemäß dem erstgenannten Aspekt programmtechnisch eingerichtet, um das Verfahren zum Prüfen des Dokumentes gemäß dem oben genannten Aspekt auszuführen.

Weitere Ausführungsformen der Erfindung werden Bezug nehmend auf die beiliegenden Zeichnungen näher erläutert. Es zeigen:
- Fig. 1a, 1: b ein Blockdiagramm eines Dokumentenprüfgerätes;
- Fig. 2: ein Blockdiagramm eines Kommunikationsservers; und
- Fig. 3: ein Ablaufdiagramm eines Verfahrens zum Erfassen der Echtheit eines Dokumentes.

Fig. 1a zeigt ein Dokumentenprüfgerät 100 zum Prüfen Dokumentes 101, beispielsweise zum Prüfen der Echtheit des Dokumentes 101. Das Dokumentenprüfgerät 100 umfasst eine Erfassungseinrichtung 103, welche zum Erfassen von Dokumentendaten des Dokumentes 101 ausgebildet ist. Ferner umfasst das Dokumentenprüfgerät 100 einen Prozessor 105, welcher mit der Erfassungseinrichtung 103 kommunikationstechnisch verbunden ist. Der Prozessor 105 ist ausgebildet, das Dokument, beispielsweise die Echtheit des Dokumentes, anhand der Dokumentendaten zu prüfen. Hierbei ist der Prozessor 105 ausgebildet, eines oder mehrere Prüfmerkmale, welche dem Dokument oder dem Dokumententyp zugeordnet sind, gemäß einer Prüfdefinition zu prüfen. Die Prüfdefinition definiert beispielsweise das Prüfmerkmal an sich. Zusätzlich kann die Prüfdefinition die Eigenschaften des Prüfmerkmals und/oder eine Prüfung des Prüfmerkmals definieren.

Die Prüfdefinition wird mittels einer Kommunikationsschnittstelle 107 des Dokumentenprüfgeräts 100 von einem entfernten Kommunikationsserver 109 über ein Kommunikationsnetzwerk 111 abgerufen. Das Kommunikationsnetzwerk 111 und der Kommunikationsserver 109 sind in Fig. 1 lediglich beispielhaft dargestellt und sind nicht Elemente des Dokumentenprüfgerätes 100.

Die Kommunikationsschnittstelle 107 kann eine drahtlose oder eine drahtgebundene Kommunikationsschnittstelle sein.

Das Identifikationsdokument 101 kann beispielsweise ein Identifikationsdokument, wie Reisepass, Personalausweis oder Betriebsausweis sein. Das Identifikationsdokument 101 kann beispielsweise einen elektrischen Schaltkreis 104, beispielsweise einen Chip, ein Personenbild 106 sowie eine maschinenlesbare Zone 108 mit Daten, welche die Person oder das Dokument identifizieren, aufweisen.

Gemäß einer Ausführungsform ist die Erfassungseinrichtung 103 ausgebildet, die Dokumentendaten optisch zu erfassen. Hierzu ist die Erfassungseinrichtung 103 ausgebildet, eine Bildaufnahme des Dokumentes 101 bevorzugt digital aufzunehmen, wodurch die Dokumentendaten bereitgestellt werden. Die Bildaufnahme kann beispielsweise in einem vorbestimmten Wellenlängenbereich, beispielsweise Infrarotbereich, Ultraviolettbereich oder Weißlichtbereich, erfolgen. Hierzu kann die Erfassungseinrichtung 103 ausgebildet sein, das Identifikationsdokument 101 mit Licht in dem vorbestimmten Wellenlängenbereich, beispielsweise mit Infrarotlicht, Ultraviolettlicht oder Weißlicht, zu beleuchten oder zu durchleuchten. Auf diese Weise kann ein in Fig. 1a angedeutetes Prüfmerkmal 110 sichtbar gemacht und kann optisch aufgenommen werden. Die Information über den zu verwendenden Wellenlängenbereich sowie über das Prüfmerkmal 110 an sich bzw. über dessen Eigenschaften, Anordnung oder geometrische Form kann gemäß einer Ausführungsform der abgerufenen Prüfdefinition entnommen werden.

Mit der abgerufenen Prüfdefinition kann der Prozessor 105 die optisch aufgenommenen Bilddaten, d.h. das Dokumentenbild, hinsichtlich des Prüfmerkmals 110 untersuchen. Hierbei kann der Prozessor ausgebildet sein, festzustellen, ob das Prüfmerkmal 110 vorhanden ist, ob das Prüfmerkmal 110 an der richtigen geometrischen Stelle angeordnet ist oder ob das Prüfmerkmal 110 die durch die Prüfungsdefinition definierte geometrische Form aufweist. Auf diese Weise kann der Prozessor 105 die Echtheit des Dokumentes 101 überprüfen.

Die Prüfdefinition wird beispielsweise dokumentenspezifisch abgerufen. Hierzu kann der Prozessor 105 ausgebildet sein, aus den Dokumentendaten beispielsweise die in der maschinenlesbaren Zone 108 angegebenen Daten auszulesen, um das Dokument 101 zu identifizieren und diese Identifikation dem Kommunikationsserver 109 zu übermitteln, damit der Kommunikationsserver 109 auf der Basis der Dokumentenidentifizierung die dem Dokument 101 zugeordnete Prüfdefinition aus einem Speicher auslesen und dem Dokumentenprüfgerät 101 zurückübermitteln kann. Auf diese Weise kann der Prozessor 105 die dem Dokument 101 zugeordnete Prüfdefinition zur Prüfung des Dokumentes 101 verwenden. Zur Prüfung eines anderen Dokumentes kann eine andere Prüfdefinition von dem Kommunikationsserver 109 abgerufen werden.

Fig. 1 b zeigt eine Ausführungsform der Erfassungseinrichtung 103, welche ausgebildet ist, die Dokumentendaten optisch zu erfassen. Hierzu umfasst die Erfassungseinrichtung 103 eine Beleuchtung 113 sowie eine Bildkamera 115. Die Beleuchtungseinrichtung 113 sowie die Bildkamera 115 sind vorgesehen, in dem vorbestimmten Wellenlängenbereich zu arbeiten, welcher beispielsweise durch die Prüfungsdefinition vorgegeben oder fest eingestellt ist. So ist die Beleuchtungseinrichtung 113 ausgebildet, das Dokument 101 mit Licht in dem vorbestimmten Wellenlängenbereich zu beleuchten oder zu durchleuchten, während die Bildkamera 115 ausgebildet ist, die Dokumentenaufnahme, d.h. das Dokumentenbild, in dem vorbestimmten Wellenlängenbereich vorzunehmen.

Gemäß einer Ausführungsform ist der Prozessor 105 ausgebildet, die Beleuchtungseinrichtung 113 zur Abgabe von Licht in dem vorbestimmten Wellenlängenbereich anzusteuern. Der Prozessor 105 kann ferner ausgebildet sein, die Bildkamera 115 anzusteuern, um eine Bildaufnahme auszulösen. Die Bildkamera 115 kann beispielsweise eine Digitalkamera sein. Die Beleuchtungseinrichtung 113 kann beispielsweise eine Lichtquelle mit Weißlicht und/oder eine Lichtquelle mit Infrarotlicht und/oder eine Lichtquelle mit Ultraviolettlicht aufweisen.

Gemäß einer Ausführungsform kann das Prüfmerkmal 110 oder ein weiteres Prüfmerkmal elektrisch erfassbar sein. Bei dem elektrisch erfassbaren Prüfmerkmal kann es sich beispielsweise um eine elektrische Eigenschaft des Dokumentes 101 bzw. des elektrischen Schaltkreises 101 handeln. Gemäß dieser Ausführungsform ist die Erfassungseinrichtung 103 ausgebildet, das Prüfmerkmal elektrisch auszulesen. Hierzu kann die Erfassungseinrichtung 103 eine elektrische Schnittstelle umfassen, mit welcher das elektrisch auslesbare Prüfmerkmal aus dem Dokument 101 auslesbar ist. Die elektrische Schnittstelle kann beispielsweise eine NFC-Schnittstelle oder eine Kontaktschnittstelle sein, welche mit Kontaktanschlüssen des elektrischen Schaltkreises 104 verbindbar ist. Zum Erfassen der elektrisch auslesbaren Dokumentendaten kann die Erfassungseinrichtung 103 das Dokument 101 elektrisch belasten oder die Dokumentendaten aus dem elektrischen Schaltkreis 104 auslesen. Die Kommunikation mit dem elektrischen Schaltkreis 104 kann beispielsweise verschlüsselt sein und unter Einhaltung der PKI-Sicherheitskette (PKI: Public Key Infrastructure) durchgeführt werden.

Gemäß einer Ausführungsform ist die Erfassungseinrichtung 103 ausgebildet, die beiden vorstehend beschriebenen Ausführungsformen auszuführen, d.h. Dokumentendaten optisch und/oder elektrisch zu erfassen.

Gemäß einer Ausführungsform ist das Dokumentenprüfgerät 100 stationär. Hierbei kann das Dokumentenprüfgerät 100 eine Dokumentenauflage für die Auflage des Dokumentes 101 aufweisen.

Gemäß einer anderen Ausführungsform ist das Dokumentenprüfgerät 100 ein mobiles Kommunikationsgerät, beispielsweise ein Smartphone. In dieser Ausführungsform ist die Erfassungseinrichtung 103 beispielsweise die Bildkamera des Smartphones, der Prozessor 105 ist beispielsweise der Prozessor des Smartphones und die Kommunikationsschnittstelle 107 beispielsweise die für die drahtlose Kommunikation eingesetzte Kommunikationsschnittstelle des Smartphones mit einer Sende-Empfangsantenne.

Gemäß einer Ausführungsform umfasst das Dokumentenlesegerät 100 einen in Fig. 1a nicht dargestellten Speicher, in welchem die abgerufene Prüfdefinition gespeichert werden kann. Bei einem darauffolgenden Prüfvorgang kann das Dokumentenlesegerät 100 zuerst auf den Speicher zugreifen, um zu prüfen, ob die darin gespeicherte Prüfdefinition für das zu prüfende Dokument anwendbar und immer noch aktuell ist. Ist die Prüfdefinition anwendbar und aktuell, so kann sie aus dem Speicher des Dokumentenprüfgerätes ausgelesen und für die Prüfung der Echtheit des zu prüfenden Dokumentes herangezogen werden. Anderenfalls kann die Prüfdefinition wie vorstehend ausgeführt von dem Kommunikationsserver 109 abgerufen werden.

Fig. 2 zeigt ein Blockdiagramm des Kommunikationsservers 109, welcher eine Kommunikationsschnittstelle 201 sowie einen Speicher 203 aufweist. Die Kommunikationsschnittstelle 201 ist ausgebildet, über das Kommunikationsnetzwerk 111 mit beispielsweise dem in Fig. 1a dargestellten Dokumentenprüfgerät 100 zu kommunizieren. Der Speicher 203 ist vorgesehen, um eine Mehrzahl von Prüfdefinitionen bereitzustellen, welcher unterschiedlichen Dokumenten zugeordnet ist.

Im Folgenden wird eine beispielhafte Kommunikation zwischen dem in Fig. 1a dargestellten Dokumentenprüfgerät 100 und dem in Fig. 2 dargestellten Kommunikationsserver 109 beschrieben.

Zum Abrufen der Prüfdefinition ist die Kommunikationsschnittstelle 107 ausgebildet, ein Anfragesignal über das Kommunikationsnetzwerk 111 an den Kommunikationsserver 109 auszusenden. Der Kommunikationsserver 109 weist hierzu eine Netzwerkadresse auf, beispielsweise eine URL-Adresse, welche der Kommunikationsschnittstelle 107 bekannt ist. Die über das Kommunikationsnetzwerk 111, beispielsweise Internet, übermittelte Anfrage wird durch die Kommunikationsschnittstelle 201 empfangen. Ansprechend auf den Empfang der Anfrage ist die Kommunikationsschnittstelle 201 ausgebildet, die Prüfdefinition aus einer Mehrzahl von in dem Speicher 203 abgelegten Prüfdefinitionen auszuwählen und die ausgewählte Prüfdefinition über das Kommunikationsnetzwerk 111 an das Dokumentenprüfgerät 100 zu übermitteln. Die Kommunikationsschnittstelle 107 empfängt die Prüfdefinition und stellt diese dem Prozessor 105 zur Verfügung.

In Fig. 3 ist ein vereinfachtes Ablaufdiagramm eines Verfahrens zum Überprüfen der Echtheit eines Dokumentes, beispielsweise des Dokumentes 101, dargestellt. Das Verfahren umfasst das Erfassen 301 von Dokumentendaten, das Abrufen 303 einer Prüfdefinition sowie das Prüfen 305 des Prüfmerkmals auf der Basis der Prüfdefinition.

Das in Fig. 3 dargestellte Prüfverfahren kann mittels des in Fig. 1a dargestellten Dokumentenprüfgerätes 101 sowie des Kommunikationsservers 109 durchgeführt werden

### Bezugszeichenliste

- 100: Dokumentenprüfgerät
- 101: Dokument
- 103: Erfassungseinrichtung
- 104: elektrischer Schaltkreis
- 105: Prozessor
- 106: Personenbild
- 107: Kommunikationsschnittstelle
- 108: maschinenlesbare Zone
- 109: Kommunikationsserver
- 110: Prüfmerkmal
- 111: Kommunikationsnetzwerk
- 113: Beleuchtung
- 115: Bildkamera

- 201: Kommunikationsschnittstelle
- 203: Speicher
- 301: Erfassen von Dokumentendaten
- 303: Abrufen einer Prüfdefinition
- 305: Prüfen des Prüfmerkmals

## Patentansprüche

1. Dokumentenprüfgerät (100) zur Prüfung eines Dokumentes (101), mit:
einer Erfassungseinrichtung (103) zum Erfassen (301) von Dokumentendaten des Dokumentes (101);
einer Kommunikationsschnittstelle (107), welche ausgebildet ist, eine Prüfdefinition von einem entfernten Kommunikationsserver über ein Kommunikationsnetzwerk abzurufen, und wobei die Prüfdefinition zumindest ein Prüfmerkmal des Dokumentes (101) definiert; und
einem Prozessor (105), welcher ausgebildet ist, das Prüfmerkmal anhand der erfassten Dokumentendaten gemäß der Prüfdefinition zu prüfen, um das Dokument (101) zu prüfen.

2. Dokumentenprüfgerät (100) nach Anspruch 1, wobei die Kommunikationsschnittstelle (107) ausgebildet ist, ein Anfragesignal über das Kommunikationsnetzwerk zu dem entfernten Kommunikationsserver auszusenden, um die Prüfdefinition abzurufen.

3. Dokumentenprüfgerät (100) nach Anspruch 1 oder 2, wobei die Kommunikationsschnittstelle (107) ausgebildet ist, mit dem Anfragesignal eine Dokumentenidentifikation über das Kommunikationsnetzwerk zu dem entfernten Kommunikationsserver auszusenden, um die Prüfdefinition dokumentenspezifisch abzurufen.

4. Dokumentenprüfgerät (100) nach einem der vorstehenden Ansprüche, welcher einen Speicher umfasst, in welchem eine ältere Prüfdefinition gespeichert ist, wobei der Prozessor (105) ausgebildet ist, die gespeicherte ältere Prüfdefinition durch die abgerufene Prüfdefinition zu ersetzen, um den Inhalt des Speichers mit der abgerufenen Prüfdefinition für die nächste Prüfung eines Dokumentes (101) zu aktualisieren.

5. Dokumentenprüfgerät (100) nach einem der vorstehenden Ansprüche, wobei das Prüfmerkmal optisch erfassbar ist, wobei die Erfassungseinrichtung (103) ausgebildet ist, die Dokumentendaten optisch zu erfassen, oder wobei das Prüfmerkmal elektrisch erfassbar ist, und wobei die Erfassungseinrichtung (103) ausgebildet ist, die Dokumentendaten elektrisch zu erfassen.

6. Dokumentenprüfgerät (100) nach einem der vorstehenden Ansprüche, wobei das Prüfmerkmal ein in einem vorbestimmten Wellenlängenbereich, insbesondere in einem Weißlichtbereich oder Ultraviolettbereich oder Infrarotbereich, optisch erfassbares Prüfmerkmal, insbesondere ein Hologramm, ein Sicherheitsfaden, ist, und wobei die Prüfdefinition die Prüfung des Vorhandenseins des Prüfmerkmals oder einer geometrischen Form des Prüfmerkmals oder einer Anordnung des Prüfmerkmals in dem vorbestimmten Wellenlängenbereich definiert.

7. Dokumentenprüfgerät (100) nach einem der vorstehenden Ansprüche, wobei das Prüfmerkmal optisch erfassbar ist, und wobei die Erfassungseinrichtung (103) eine Bildaufnahmeeinrichtung, insbesondere eine Bildkamera, umfasst, wobei die Bildaufnahmeeinrichtung ausgebildet ist, ein digitales Dokumentenbild des Dokumentes (101) mit dem Prüfmerkmal aufzunehmen, wobei das digitale Dokumentenbild die Dokumentendaten repräsentiert.

8. Dokumentenprüfgerät (100) nach Anspruch 7, wobei das Prüfmerkmal optisch erfassbar ist, wobei die Prüfdefinition einen optischen Wellenlängenbereich angibt, insbesondere Weißlichtbereich oder Ultraviolettbereich oder Infrarotbereich, in welchem das Prüfmerkmal erfassbar ist, und wobei die Bildaufnahmeeinrichtung ausgebildet ist, die Dokumentenaufnahme in dem optischen Wellenlängenbereich aufzunehmen.

9. Dokumentenprüfgerät (100) nach einem der vorstehenden Ansprüche, wobei die Bildaufnahmeeinrichtung eine Beleuchtungseinrichtung umfasst, welche ausgebildet ist, das Dokument (101) mit Licht eines Wellenlängenbereichs, insbesondere mit Licht eines durch die abgerufene Prüfdefinition definierten Wellenlängenbereichs zur Prüfung (305) des Prüfmerkmals, für die Aufnahme des Dokumentenbildes zu beleuchten.

10. Dokumentenprüfgerät (100) nach einem der vorstehenden Ansprüche 1 bis 7, wobei das Prüfmerkmal elektrisch erfassbar ist, und wobei die Erfassungseinrichtung (103) ausgebildet ist, die Dokumentendaten aus dem Dokument (101) elektrisch zu erfassen oder auszulesen.

11. Dokumentenprüfgerät (100) nach Anspruch 10, wobei die Prüfdefinition zumindest eines der folgenden Prüfmerkmale definiert: das Dokument (101) umfasst einen oder keinen elektrischen Schaltkreis, insbesondere einen Chip oder eine Antenne, die Seite des Dokumentes (101), auf welcher ein elektrischer Schaltkreis angeordnet ist, zumindest eine elektrische Eigenschaft eines elektrischen Schaltkreises des Dokumentes (101), wie eine Betriebsfrequenz, ein Typ einer Kommunikationseinheit, insbesondere einer APDU oder einer APDU-Länge, ein Kommunikationsprotokoll des elektrischen Schaltkreises, eine Zugriffsart auf den elektrischen Schaltkreis, Anzahl der zu auszulesenden Datengruppen des elektrischen Schaltkreises, eine Decodiervorschrift für die Datengruppen.

12. Dokumentenprüfgerät (100) nach einem der vorstehenden Ansprüche, das ein mobiles Kommunikationsgerät, insbesondere ein Smartphone ist.

13. Kommunikationsserver zur Bereitstellung von Prüfdefinitionen, welche Prüfmerkmale von Dokumenten definieren, mit:
einer Kommunikationsschnittstelle (107), welche ausgebildet ist, ein Anfragesignal über ein Kommunikationsnetzwerk von einem entfernten Dokumentenprüfgerät (100) zu empfangen, wobei das Anfragesignal eine Übersendung einer dokumentenspezifischen Prüfdefinition für ein Dokument (101) anfordert, wobei Prüfdefinition zumindest ein Prüfmerkmal des Dokumentes (101) definiert;
einem Speicher (203), in welchem Prüfdefinitionen von Prüfmerkmalen einer Mehrzahl von Dokumenten (101) gespeichert ist;
wobei die Kommunikationsschnittstelle (107) ausgebildet ist, die angeforderte Prüfdefinition aus dem Speicher (203) auszulesen und über das Kommunikationsnetzwerk an das entfernte Dokumentenprüfgerät (100) auszusenden.

14. Verfahren zum Prüfen eines Dokumentes (101), mit:
Erfassen (301) von Dokumentendaten des Dokumentes (101);
Abrufen (303) einer Prüfdefinition von einem entfernten Kommunikationsserver über ein Kommunikationsnetzwerk, wobei die Prüfdefinition zumindest ein Prüfmerkmal des Dokumentes (101) definiert; und
Prüfen (305) des Prüfmerkmals anhand der erfassten Dokumentendaten, um das Dokument (101) zu prüfen.

15. Computerprogramm, insbesondere eine Applikationssoftware, welches eingerichtet ist, das Verfahren gemäß Anspruch 14 auf einem Computer auszuführen.

## Claims

1. A document verification device (100) for verifying a document (101), comprising:
a detection device (103) for detecting (301) document data of the document (101);
a communication interface (107), which is configured to retrieve a verification definition from a remote communication server via a communication network, and wherein the verification definition defines at least one verification feature of the document (101); and
a processor (105), which is configured to verify the verification feature based on the detected document data according to the verification definition in order to verify the document (101).

2. The document verification device (100) according to claim 1, wherein the communication interface (107) is configured to send out a request signal via the communication network to the remote communication server in order to retrieve the verification definition.

3. The document verification device (100) according to claim 1 or 2, wherein the communication interface (107) is configured to send out a document identification with the request signal via the communication network to the remote communication server in order to retrieve the verification definition in a document specific manner.

4. The document verification device (100) according to any one of the preceding claims, which comprises a memory, in which an earlier verification definition is stored, wherein the processor (105) is configured to replace the stored earlier verification definition with the retrieved verification definition in order to update the content of the memory with the retrieved verification definition for the next verification of a document (101).

5. The document verification device (100) according to any one of the preceding claims, wherein the verification feature is optically detectable, wherein the detection device (103) is configured to detect the document data optically, or wherein the verification feature is electrically detectable, and wherein the detection device (103) is configured to detect the document data electrically.

6. The document verification device (100) according to any one of the preceding claims, wherein the verification feature is a verification feature, in particular a hologram, a security thread, that is optically detectable in a predetermined wavelength range, in particular in a white light range or ultraviolet range or infrared range, and wherein the verification definition defines the verification of the presence of the verification feature or a geometric shape of the verification feature or an arrangement of the verification feature in the predetermined wavelength range.

7. The document verification device (100) according to any one of the preceding claims, wherein the verification feature is detectable optically, and wherein the detection device (103) comprises an image recording device, in particular an image camera, wherein the image recording device is configured to record a digital document image of the document (101) with the verification feature, wherein the digital document image represents the document data.

8. The document verification device (100) according to claim 7, wherein the verification feature is detectable optically, wherein the verification definition specifies an optical wavelength range, in particular white light range or ultraviolet range or infrared range, in which the verification feature is detectable, and wherein the image recording device is configured to record the document recording in the optical wavelength range.

9. The document verification device (100) according to any one of the preceding claims, wherein the image recording device comprises an illumination device, which is configured to illuminate the document (101) with light of a wavelength range, in particular with light of a wavelength range defined by the retrieved verification definition for verifying (305) the verification feature, for recording the document image.

10. The document verification device (100) according to any one of the preceding claims 1 to 7, wherein the verification feature is detectable electrically, and wherein the detection device (103) is configured to electrically detect or read the document data from the document (101).

11. The document verification device (100) according to claim 10, wherein the verification definition defines at least one of the following verification features: the document (101) comprises one or no electrical circuit, in particular a chip or an antenna, the side of the document (101) on which an electrical circuit is arranged, at least one electrical property of an electrical circuit of the document (101), such as an operating frequency, a type of a communication unit, in particular an APDU or an APDU length, a communication protocol of the electrical circuit, an access type to the electrical circuit, number of data groups to be read from the electrical circuit, a decoding rule for the data groups.

12. The document verification device (100) according to any one of the preceding claims, which is a mobile communication device, in particular a smartphone.

13. A communication server for providing verification definitions, which define verification features of documents, comprising:
a communication interface (107), which is configured to receive a request signal via a communication network from a remote document verification device (100), wherein the request signal requests a transmission of a document specific verification definition for a document (101), wherein the verification definition defines at least one verification feature of the document (101);
a memory (203), in which verification definitions of verification features of a plurality of documents (101) are stored;
wherein the communication interface (107) is configured to read out the requested verification definition from the memory (203) and to send the requested verification definition to the remote document verification device (100) via the communication network.

14. A method of verifying a document (101), comprising:
detecting (301) document data of the document (101);
retrieving (303) a verification definition from a remote communication server via a communication network, wherein the verification definition defines at least one verification feature of the document (101); and
verifying (305) the verification feature based on the detected document data in order to verify the document (101).

15. A computer program, in particular an application software, which is configured to execute the method according to claim 14 on a computer.

## Revendications

1. Dispositif de vérification de document (100) pour vérifier un document (101), comprenant:
un dispositif de détection (103) pour détecter (301) des données de document du document (101);
une interface de communication (107), qui est configurée pour récupérer une définition de vérification à partir d'un serveur de communication distant via un réseau de communication, et dans laquelle la définition de vérification définit au moins une caractéristique de vérification du document (101); et
un processeur (105), qui est configuré pour vérifier la caractéristique de vérification sur la base des données de document détectées selon la définition de vérification afin de vérifier le document (101).

2. Dispositif de vérification de documents (100) selon la revendication 1, dans lequel l'interface de communication (107) est configurée pour émettre un signal de requête via le réseau de communication vers le serveur de communication distant afin de récupérer la définition de vérification.

3. Dispositif de vérification de document (100) selon la revendication 1 ou 2, dans lequel l'interface de communication (107) est configurée pour envoyer une identification de document via le réseau de communication au serveur de communication distant avec le signal de requête afin de récupérer la définition de vérification d'une manière spécifique au document.

4. Dispositif de vérification de document (100) selon l'une des revendications précédentes, qui comprend une mémoire, dans laquelle une définition de vérification antérieure est stockée, dans lequel le processeur (105) est configuré pour remplacer la définition de vérification antérieure stockée par la définition de vérification récupérée afin de mettre à jour le contenu de la mémoire avec la définition de vérification récupérée pour la prochaine vérification d'un document (101).

5. Dispositif de vérification de document (100) selon l'une des revendications précédentes, dans lequel la caractéristique de vérification est détectable optiquement, dans lequel le dispositif de détection (103) est configuré pour détecter optiquement les données de document, ou dans lequel la caractéristique de vérification est détectable électriquement, et dans lequel le dispositif de détection (103) est configuré pour détecter électriquement les données de document.

6. Dispositif de vérification de documents (100) selon l'une des revendications précédentes, dans lequel l'élément de vérification est un élément de vérification, notamment un hologramme, un fil de sécurité, détectable optiquement dans une plage de longueurs d'onde prédéterminée, notamment dans une gamme de lumière blanche ou dans l'ultraviolet ou dans l'infrarouge, et dans lequel la définition de vérification définit la vérification de la présence de l'élément de vérification ou une forme géométrique de l'élément de vérification ou une disposition de l'élément de vérification dans la plage de longueurs d'onde prédéterminée.

7. Dispositif de vérification de document (100) selon l'une des revendications précédentes, dans lequel la caractéristique de vérification est détectable optiquement, et dans lequel le dispositif de détection (103) comprend un dispositif d'enregistrement d'image, en particulier une caméra d'image, dans lequel le dispositif d'enregistrement d'image est configuré pour enregistrer une image numérique du document (101) avec la caractéristique de vérification, dans lequel l'image numérique du document représente les données du document.

8. Dispositif de vérification de document (100) selon la revendication 7, dans lequel la caractéristique de vérification est détectable optiquement, dans lequel la définition de vérification spécifie une gamme de longueurs d'onde optiques, en particulier une gamme de lumière blanche ou une gamme ultraviolette ou une gamme infrarouge, dans laquelle la caractéristique de vérification est détectable, et dans lequel le dispositif d'enregistrement d'image est configuré pour enregistrer l'enregistrement du document dans la gamme de longueurs d'onde optiques.

9. Dispositif de vérification de document (100) selon l'une des revendications précédentes, dans lequel le dispositif d'enregistrement d'image comprend un dispositif d'éclairage, qui est configuré pour éclairer le document (101) avec une lumière d'une plage de longueurs d'onde, en particulier avec une lumière d'une plage de longueurs d'onde définie par la définition de vérification récupérée pour vérifier (305) la caractéristique de vérification, pour enregistrer l'image du document.

10. Dispositif de vérification de document (100) selon l'une des revendications précédentes 1 à 7, dans lequel la caractéristique de vérification est détectable électriquement, et dans lequel le dispositif de détection (103) est configuré pour détecter ou lire électriquement les données de document à partir du document (101).

11. Dispositif de vérification de document (100) selon la revendication 10, dans lequel la définition de vérification définit au moins l'une des caractéristiques de vérification suivantes: le document (101) comporte un ou aucun circuit électrique, notamment une puce ou une antenne, la face du document (101) sur laquelle est agencé un circuit électrique, au moins une propriété électrique d'un circuit électrique du document (101), telle qu'une fréquence de fonctionnement, un type d'unité de communication, notamment une APDU ou une longueur d'APDU, un protocole de communication du circuit électrique, un type d'accès au circuit électrique, un nombre de groupes de données à lire sur le circuit électrique, une règle de décodage des groupes de données.

12. Dispositif de vérification de documents (100) selon l'une des revendications précédentes, qui est un appareil de communication mobile, notamment un smartphone.

13. Un serveur de communication pour fournir des définitions de vérification, qui définissent des caractéristiques de vérification de documents, comprenant:
une interface de communication (107), qui est configurée pour recevoir un signal de demande via un réseau de communication à partir d'un dispositif de vérification de document à distance (100), dans lequel le signal de demande demande une transmission d'une définition de vérification spécifique au document pour un document (101), dans lequel la définition de vérification définit au moins une caractéristique de vérification du document (101);
une mémoire (203), dans laquelle des définitions de vérification de caractéristiques de vérification d'une pluralité de documents (101) sont stockées;
dans lequel l'interface de communication (107) est configurée pour extraire la définition de vérification demandée de la mémoire (203) et pour envoyer la définition de vérification demandée au dispositif de vérification de document à distance (100) via le réseau de communication.

14. Procédé de vérification d'un document (101), comprenant:
détecter (301) les données de document du document (101);
récupérer (303) une définition de vérification à partir d'un serveur de communication à distance via un réseau de communication, dans lequel la définition de vérification définit au moins une caractéristique de vérification du document (101); et
vérifier (305) la caractéristique de vérification sur la base des données de document détectées afin de vérifier le document (101).

15. Programme d'ordinateur, notamment un logiciel d'application, qui est configuré pour exécuter le procédé selon la revendication 14 sur un ordinateur.
